# FASCICULE DE BREVET EUROPEEN

(11) **EP 0 727 918 B1**
(45) Date de publication et mention de la délivrance du brevet: **30.01.2002**
(21) Numéro de dépôt: 96400278.6
(22) Date de dépôt: 12.02.1996
(51) Int. Cl.: H05B 6/80, H05B 6/68

(54) **Appareil de cuisson comportant des moyens de sélection de familles d'aliments et procédé de fonctionnement d'un tel appareil**
Vorrichtung zum Kochen mit Mitteln zum Wählen aus mehreren Lebensmittelklassen und Verfahren zum Betrieb
Cooking device comprising a means for selecting a type of food and operating method for such a device

(30) Priorité: 20.02.1995 FR 9501938
(43) Date de publication de la demande: 21.08.1996
(73) Titulaire: MOULINEX S.A., 75008 Paris (FR)
(72) Inventeur: De Matteis, Michel Guy, F-14160 Cambes en Plaine (FR); Guilgue, Jean-Louis M.R., F-14440 Beny sur Mer (FR)
(74) Mandataire: Busquets, Jean-Pierre

(56) Documents cités:
- EP-A- 0 576 146
- GB-A- 2 199 161
- GB-A- 2 264 370
- GB-A- 2 267 554
- US-A- 4 396 817
- US-A- 5 005 123

## Description

L'invention concerne un appareil de cuisson comprenant une enceinte de cuisson comportant au moins un dispositif de dorage à résistance chauffante et un dispositif de génération d'énergie micro-ondes, un circuit d'alimentation du dispositif de dorage à résistance chauffante et du dispositif d'énergie micro-ondes et un tableau de commande qui comporte des moyens de sélection permettant de saisir des familles d'aliments prédéfinies, des moyens d'entrée d'informations d'une durée de consigne T d'une phase de cuisson d'une famille d'aliments, des moyens d'affichage du temps d'au moins la durée de consigne T, et des moyens de commande pour déclencher le déroulement de ladite phase de cuisson, les moyens de sélection, les moyens d'entrée d'information, les moyens d'affichage et les moyens de commande étant reliés à des moyens de traitement d'information qui comprennent, entre autres, des moyens de mémorisation d'au moins la durée de consigne T et des moyens d'annulation, d'une part, de ladite durée de consigne T et, et d'autre part, de l'alimentation du circuit d'alimentation.

Dans les appareils de cuisson tels que les fours fabriqués actuellement par la Demanderesse, lorsqu'une phase de cuisson a été déclenchée, il n'est pas possible d'interrompre ladite phase de cuisson sans ouvrir la porte de l'enceinte de cuisson. En effet, l'ouverture de ladite porte entraîne l'actionnement d'un interrupteur qui effectue une remise à zéro des moyens de traitement d'informations et efface ainsi toute la phase de cuisson en cours.

Dans d'autres fours connus, les tableaux de commande desdits fours comportent des touches spécialisées permettant l'annulation d'une phase de cuisson pendant son déroulement. Ces touches augmentent la complexité, d'une part, des tableaux de commande et, d'autre part, de la construction desdits fours.

Le but de l'invention est de remédier aux inconvénients précités et de permettre une annulation simple et rapide d'une phase de cuisson lors de son déroulement.

Selon l'invention, les moyens de traitement d'information comportent des moyens de commutation entre les moyens d'annulation et les moyens de sélection pour que, lors de l'actionnement des moyens de sélection pendant le déroulement d'une phase de cuisson, les moyens de sélection activent les moyens d'annulation.

Grâce à l'appareil de cuisson selon l'invention, on réduit le nombre de pièces et donc l'encombrement du tableau de commande des fours. Ainsi le temps et le coût de fabrication d'un tel four sont considérablement diminués. D'autre part, du fait de l'utilisation d'une même touche pour effectuer deux fonctions différentes, on améliore la convivialité d'utilisation d'un tel four. En outre, on augmente la sécurité de fonctionnement de ces fours en interdisant le fonctionnement de la phase de cuisson initiale alors que l'utilisateur a modifié les moyens de sélection soit par mégarde, soit volontairement.

Les caractéristiques et avantages de l'invention ressortiront d'ailleurs de la description qui va suivre, prise à titre d'exemple non limitatif, en référence aux dessins annexés dans lesquels :
- la figure 1 est une vue schématique d'un appareil de cuisson selon l'invention ;
- la figure 2 est une vue en perspective d'un appareil de cuisson dont le tableau de commande permet de piloter le fonctionnement dudit appareil four selon l'invention ;
- la figure 3 et une représentation schématique illustrant les moyens de traitement d'informations selon l'invention équipant un appareil de cuisson.

Comme représenté sur la figure 1, l'appareil de cuisson est un four qui comporte une enceinte de cuisson 2 dans laquelle sont placés des aliments à traiter, et comportant au moins un dispositif de dorage à résistance chauffante 1 et un dispositif de génération d'énergie micro-ondes 3. Le four comporte un circuit d'alimentation 4, de type connu, du dispositif de dorage à résistance chauffante et du dispositif de génération d'énergie micro-ondes.

Comme on peut le voir sur la figure 2, le four de cuisson comporte un boîtier 5 renfermant les éléments décrits sur la figure 1, une porte 6 montée articulée sur la face avant du boîtier 5 afin d'ouvrir et de fermer l'enceinte de cuisson 2 et un tableau de commande 7 prévu sur le côté droit de la face avant du boîtier 5. Le tableau de commande 7 comporte, entre autres, des moyens de sélection 8, permettant de saisir des familles d'aliments prédéfinies, des moyens d'entrée d'informations 9 d'une durée de consigne T d'une phase de cuisson, des moyens d'affichage de temps 10 et des moyens de commande 11 pour déclencher le déroulement d'une phase de cuisson d'une famille d'aliments. Les moyens d'affichage de temps 10 de type connu assurent, entre autres, d'une part, la visualisation de la durée du temps de consigne T sélectionnée ainsi que le décompte dudit temps sélectionné lors du déroulement d'une phase de cuisson et, d'autre part, l'indication de l'heure lorsque le four est en mode repos. Les familles d'aliments qui peuvent être choisies par les moyens de sélection 8 regroupent une première famille d'aliments contenant les volailles entières 12, les poissons entiers 13 et les viandes blanches 14, ainsi qu'une seconde famille d'aliments contenant les plats cuisinés 15, les viandes rouges 16 et les pizzas 17. Les durées de consigne T des phases de cuisson des aliments sont inscrites généralement dans des livres de recettes de cuisine ou dans des manuels livrés avec lesdits fours.

Comme on peut le voir sur la figure 3, les moyens de sélection 8, les moyens d'entrées d'information 9, les moyens d'affichage de temps 10 et les moyens de commande 11 sont reliés à des moyens de traitement de d'informations 20. Lesdits moyens de traitement d'informations 20 comprennent, entre autres, des moyens de mémorisation 21 d'au moins la durée de consigne T, des moyens d'annulation 22, d'une part, de ladite durée de consigne T et, d'autre part, de l'alimentation du circuit d'alimentation 4, et des moyens de calcul 23 bien connus en soi qui déterminent des cycles de fonctionnement du dispositif de dorage à résistance chauffante 1 et du dispositif 3 de génération d'énergie micro-ondes en fonction des informations sélectionnées par l'usager.

Selon l'invention les moyens de traitement d'information 20 comportent des moyens de commutation 18 entre les moyens d'annulation 22 et les moyens de sélection 8 pour que, lors de l'actionnement des moyens de sélection pendant le déroulement d'une phase de cuisson, les moyens de commutation 18 activent les moyens d'annulation.

Les moyens de sélection 8 comprennent par exemple un bouton rotatif à position déterminé devant chacune des familles d'aliments sélectionnables.

Selon la figure 3 les moyens de traitement de l'information 20 comportent des moyens de temporisation 24 destinés à être activés par les moyens de commutation 18 lors de l'actionnement des moyens de sélection 8 pendant le déroulement d'une phase de cuisson et déclenchant une phase de suspension au cours de laquelle l'usager peut redéclencher une nouvelle phase de cuisson. Lors du déroulement de la phase de suspension l'usager peut, dans un premier temps, resélectionner la durée de consigne T et/ou la famille d'aliments et, dans un deuxième temps, redéclencher une nouvelle phase de cuisson en actionnant les moyens de commande 11. La durée D de la phase de suspension est choisie par le fabricant et présente une valeur de l'ordre de quatre minutes. A la fin de la durée de la phase de suspension D, si aucun actionnement n'a été effectué soit sur les moyens d'entrée d'information 9, soit sur les moyens de sélection 8, les moyens de traitement d'information 20 transmettent un signal aux moyens d'affichage de temps 10 destiné à indiquer à l'usager que le four est en mode repos. Dans notre exemple de réalisation, les moyens d'affichage de temps 10 indique l'heure pour indiquer le mode repos de l'appareil de cuisson.

Le procédé de fonctionnement de l'appareil de cuisson selon l'invention est donc facile et efficace.

L'usager place un aliment dans l'enceinte de cuisson 2 et ferme la porte de ladite enceinte 2. L'usager sélectionne la durée de consigne T, la famille de l'aliment placé dans l'enceinte de cuisson 2 et actionne les moyens de commande 11 pour déclencher le déroulement d'une phase de cuisson. Si l'usager s'aperçoit qu'il à effectuer une erreur dans la programmation de l'appareil de cuisson, il effectue un actionnement des moyens de sélection 8 et reprogramme l'appareil de cuisson en manipulant soit les moyens de sélection 8, soit les moyens d'entrée d'information 9. Ensuite il active les moyens de commande 11 pour déclencher la nouvelle phase de cuisson.

Selon un autre mode de réalisation d'un four non représenté, l'enceinte de cuisson comporte un dispositif de dorage à résistance chauffante, un dispositif à chaleur tournante, et un dispositif de génération d'énergie micro-ondes. Un tel four est équipé de tous les éléments décrits dans les figures 1, 2 et 3 et en plus, il est équipé, du dispositif à chaleur tournante alimenté par le circuit d'alimentation 4. Le dispositif à chaleur tournante comprend une résistance de convection entourant un ventilateur alimenté par le circuit d'alimentation 4 et destiné à souffler de l'air chaud à l'intérieur de l'enceinte de cuisson. Un tel four fonctionne également selon l'invention. En effet, lors de l'actionnement des moyens de sélection 8 pendant le déroulement d'une phase de cuisson, les moyens de traitement d'informations 20 activent les moyens de commutation 18 qui coupe l'alimentation du dispositif de dorage à résistance chauffante 1, du dispositif de génération d'énergie micro-ondes 3 et de dispositif à chaleur tournante.

Grâce à l'invention on obtient un fonctionnement fiable et simple des appareils de cuisson, ainsi qu'un encombrement minimal du tableau de commande desdits appareils de cuisson. En outre, on garantit la sécurité de fonctionnement et la convivialité du tableau de commande comportant des touches rotatives qui peuvent toujours être entraînées en rotation par mégarde.

## Revendications

1. Appareil de cuisson comprenant une enceinte de cuisson (2) comportant au moins un dispositif de dorage à résistance chauffante (1) et un dispositif de génération d'énergie micro-ondes (3), un circuit d'alimentation (4) du dispositif de dorage à résistance chauffante et du dispositif de génération d'énergie micro-ondes et un tableau de commande (7) qui comporte des moyens de sélection (8) permettant de saisir des familles d'aliments prédéfinies, des moyens d'entrée d'informations (9) d'une durée de consigne T d'une phase de cuisson d'une famille d'aliments, des moyens d'affichage de temps (10) d'au moins la durée de consigne T, et des moyens de commande (11) pour déclencher le déroulement d'une phase de cuisson, les moyens de sélection (8), les moyens d'entrée d'informations (9), les moyens d'affichage (10) et les moyens de commande (11) étant reliés à des moyens de traitement d'information (20) qui comprennent, entre autres, des moyens de mémorisation (21) d'au moins la durée de consigne T et des moyens d'annulation (22), d'une part, de ladite durée de consigne T et, d'autre part, de l'alimentation du circuit d'alimentation,
**caractérisé en ce que** les moyens de traitement d'information (20) comportent des moyens de commutation (18) entre les moyens d'annulation (22) et les moyens de sélection (8) pour que, lors de l'actionnement des moyens de sélection pendant le déroulement d'une phase de cuisson, les moyens de commutation (18) activent les moyens d'annulation.

2. Appareil de cuisson selon la revendication 1,
**caractérisé en ce que**, les moyens de sélection (8) comprennent un bouton rotatif à position déterminée devant chacune des famille d'aliments sélectionnables.

3. Appareil de cuisson selon la revendication 1 ou 2,
**caractérisé en ce que**, les moyens de traitement d'informations (20) comportent des moyens de temporisation (24) destinés entre autres à être activés par les moyens de commutation (18) lors de l'actionnement des moyens de sélection (8) au cours d'une phase de cuisson et déclenchant une phase de suspension au cours de laquelle l'usager peut redéclencher une nouvelle phase de cuisson.

4. Appareil de cuisson selon la revendication 3,
**caractérisé en ce que**, la durée de la phase de suspension présente une valeur de l'ordre de 4 minutes.

5. Procédé de fonctionnement pour un appareil de cuisson selon l'une quelconques des revendication 1 à 4,
**caractérisé en ce que**, lors de l'actionnement des moyens de sélection (8) par l'usager pendant le déroulement d'une phase de cuisson, les moyens de traitement d'informations (20) permettent simultanément, d'une part, l'activation des moyens d'annulation (22) qui effacent la durée de consigne T et coupent l'alimentation d'au moins la résistance chauffante (1) et du dispositif de génération d'énergie micro-ondes (3), et d'autre part, l'activation des moyens de temporisation (24) qui déclenchent une phase de suspension.

6. Procédé de fonctionnement pour une appareil de cuisson selon la revendication 5,
**caractérisé en ce que**, à la fin de la durée de la phase de suspension, si aucun actionnement n'a été effectué soit sur les moyens de sélection (8), soit sur les moyens d'entrée d'informations (9), les moyens de traitement d'informations (20) transmettent un signal aux moyens d'affichage de temps (10) destiné à indiquer à l'usager que l'appareil de cuisson est en mode repos.

7. Procédé de fonctionnement pour un appareil de cuisson selon l'une des revendications 5 ou 6 et appliqué à un appareil de cuisson équipé d'une résistance de convection alimentée par le circuit d'alimentation (4),
**caractérisé en ce que**, lors de l'actionnement des moyens de sélection (8) par l'usager pendant le déroulement d'une phase de cuisson, les moyens d'annulation (22) coupent l'alimentation de la résistance de convection.

## Claims

1. Cooking appliance comprising a cooking chamber (2) having at least one browning device with a heating element (1) and a microwave energy generating device (3), a circuit (4) supplying the browning device with heating element and the microwave energy generating device and a control panel (7) which has selection means (8) for entering predefined classes of food, means for inputing information (9) about a set duration T for a cooking phase for a class of food, means (10) for displaying time of at least the set duration T, and control means (11) for triggering the unfolding of a cooking phase, the selection means (8), the information input means (9), the display means (10) and the control means (11) being connected to information processing means (20) which comprise, amongst other thing, means (21) for storing at least the set duration T and means (22) for cancelling on the one hand said set duration T and on other the hand the supply to the supply circuit,
**characterised in that** the information processing means (20) include means (18) of switching between the cancellation means (22) and the selection means (8) so that, when the selection means are actuated during the unfolding of a cooking phase, the switching means (18) activate the cancellation means.

2. Cooking appliance according to claim 1,
**characterised in that** the selection means (8) comprise a rotary knob with a given position with respect to each of the classes of food which can be selected.

3. Cooking appliance according to claim 1 or 2,
**characterised in that** the information processing means (20) include timing means (24) intended amongst other things to be activated by the switching means (18) when the selection means (8) are actuated during a cooking phase and triggering a suspension phase during which the user can retrigger a new cooking phase.

4. Cooking appliance according to claim 3,
**characterised in that** the duration of the suspension phase has a value of around 4 minutes.

5. Operating method for a cooking appliance according to any one of claims 1 to 4,
**characterised in that**, when the selection means (8) are actuated by the user during the unfolding of a cooking phase, the information processing means (20) allow simultaneously on the one hand the activation of the cancellation means (22) which delete the set duration T and cut off the supply to at least the heating element (1) and the microwave energy generating device (3), and on the other hand the activation of the timing means (24) which trigger a suspension phase.

6. Operating method for a cooking appliance according to claim 5,
**characterised in that**, at the end of the duration of the suspension phase, if no actuation has been effected either on the selection means (8) or on the information input means (9), the information processing means (20) transmit a signal to the time display means (10) intended to indicate to the user that the cooking appliance is in idle mode.

7. Operating method for a cooking appliance according to any one of claims 5 or 6 and applied to a cooking appliance equipped with a convection element supplied by the supply circuit (4),
**characterised in that**, when the selection means (8) are actuated by the user during the unfolding of a cooking phase, the cancellation means (22) cut off the supply to the convection element.

## Patentansprüche

1. Vorrichtung zum Kochen mit einem Kochraum (2), der wenigstens eine Bräunungsvorrichtung (1) mit einem Heizwiderstand und eine Vorrichtung (3) zur Mikrowellenenergieerzeugung enthält, einer Versorgungsschaltung (4) für die Bräunungsvorrichtung mit Heizwiderstand und die Vorrichtung zur Mikrowellenenergieerzeugung und einem Bedienfeld (7), das eine Auswahlvorrichtung (8), die ein Erfassen von vordefinierten Lebensmittelklassen zuläßt, eine Vorrichtung (9) zum Eingeben von Informationen bezüglich einer Einstellzeitdauer T einer Kochphase für eine Lebensmittelklasse, eine Zeitanzeige (10) wenigstens der Einstellzeitdauer T und eine Steuervorrichtung (11) zum Einleiten einer Kochphase umfaßt, wobei die Auswahlvorrichtung (8), die Vorrichtung (9) zum Eingeben von Informationen, die Anzeige (10) und die Steuervorrichtung (11) mit einer Vorrichtung (20) zum Verarbeiten einer Information verbunden sind, die unter anderem einen Speicher (21) für wenigstens die Einstellzeitdauer T und eine Vorrichtung (22) zum Annullieren einerseits der Einstellzeitdauer T und andererseits der Versorgung durch die Versorgungsschaltung umfaßt,
**dadurch gekennzeichnet, daß** die Vorrichtung (20) zum Verarbeiten von Informationen eine Umwandlungsvorrichtung (18) zwischen der Annullierungsvorrichtung (22) und der Auswahlvorrichtung (8) umfaßt, damit bei Betätigung der Auswahlvorrichtung während einer Kochphase die Umwandlungsvorrichtung (18) die Annullierungsvorrichtung aktiviert.

2. Kochvorrichtung nach Anspruch 1, **dadurch gekennzeichnet, daß** die Auswahlvorrichtung (8) einen Drehknopf mit einer bestimmten Position für jede auswählbare Lebensmittelklasse umfaßt.

3. Kochvorrichtung nach Anspruch 1 oder 2, **dadurch gekennzeichnet, daß** die Vorrichtung (20) zum Verarbeiten von Informationen eine Verzögerungsvorrichtung (24) umfaßt, die unter anderem durch die Umwandlungsvorrichtung (18) bei Betätigung der Auswahlvorrichtung (8) im Verlauf einer Kochphase aktivierbar ist und eine Unterbrechungsphase einleitet, in deren Verlauf der Benutzer eine neue Kochphase wieder einleiten kann.

4. Kochvorrichtung nach Anspruch 3, **dadurch gekennzeichnet, daß** die Unterbrechungsphase ungefähr vier Minuten dauert.

5. Arbeitsverfahren für eine Kochvorrichtung nach einem der Ansprüche 1. bis 4, **dadurch gekennzeichnet, daß** bei Betätigung der Auswahlvorrichtung (8) durch den Benutzer während einer Kochphase die Vorrichtung (20) zum Verarbeiten von Informationen gleichzeitig einerseits die Aktivierung der Annullierungsvorrichtung (22), die die Einstellzeitdauer T löscht und die Versorgung wenigstens des Heizwiderstands (1) und der Vorrichtung (3) zur Mikrowellenenergieerzeugung unterbricht, und andererseits die Aktivierung der Verzögerungsvorrichtung (24) zuläßt, die eine Unterbrechungsphase einleitet.

6. Verfahren nach Anspruch 5, **dadurch gekennzeichnet, daß** am Ende der Zeitdauer der Unterbrechungsphase, falls eine Betätigung weder an der Auswahlvorrichtung (8) noch an der Vorrichtung (9) zum Eingeben von Informationen vorgenommen worden ist, die Vorrichtung (20) zur Verarbeitung von Informationen ein Signal an die Zeitanzeige (10) überträgt, die dem Benutzer anzeigen kann, daß sich die Kochvorrichtung in einem ruhenden Betriebszustand befindet.

7. Verfahren nach einem der Ansprüche 5 oder 6 und für eine Kochvorrichtung, die mit einem Konvektionswiderstand ausgestattet ist, der von der Versorgungsschaltung (4) versorgt wird, **dadurch gekennzeichnet, daß** bei Betätigung der Auswahlvorrichtung (8) durch den Benutzer während einer Kochphase die Annullierungsvorrichtung (22) die Versorgung des Konvektionswiderstands unterbricht.
